# FASCICULE DE BREVET EUROPEEN

(11) **EP 0 789 525 B1**
(45) Date de publication et mention de la délivrance du brevet: **24.07.2002**
(21) Numéro de dépôt: 96930222.3
(22) Date de dépôt: 06.09.1996
(51) Int. Cl.: A47C 23/06

(54) **SOMMIER A LATTES SANS CADRE, AUTOCOMPENSE ET PROCEDE DE REALISATION DE TELS SOMMIERS**
SELBSTKOMPENSIERENDER LATTENROST OHNE RAHMEN UND VERFAHREN ZUR HERSTELLUNG SOLCHER LATTENROSTE
FRAMELESS SELF-COMPENSATING SLAT-TYPE MATTRESS AND METHOD FOR MAKING SAME

(30) Priorité: 06.09.1995 FR 9510436
(43) Date de publication de la demande: 20.08.1997
(73) Titulaire: Turquin, Jean-Luc, 89300 Joigny (FR)
(72) Inventeur: Turquin, Jean-Luc, 89300 Joigny (FR)
(74) Mandataire: Bruder, Michel
(86) Numéro de dépôt international: FR9601368
(87) Numéro de publication internationale: WO9708975

(56) Documents cités:
- EP-A- 0 199 115
- EP-A- 0 563 497
- EP-A- 0 710 459

## Description

La présente invention concerne un sommier à lattes destiné à procurer à son utilisateur une souplesse particulièrement adaptée à sa morphologie par autocompensation des efforts verticaux notamment appliqués aux extrémités latérales dudit sommier et procédé de réalisation de tels sommiers.

Parmi tous les sommiers qui peuvent équiper les literies, on ne se préoccupera ici que des seuls sommiers à lattes, comportant généralement des lattes flexibles présentant un cintrage vers le haut et réalisées en multiplis de hêtre ou en fibres de synthèse ; dans cette catégorie des sommiers à lattes, il existe en outre une distinction entre les sommiers dont les lattes sont fixées en leurs extrémités sur un cadre rigide et la souplesse de tels sommiers ne résulte alors que de la seule flexibilité des lattes dont on comprend bien d'ailleurs qu'elle est très variable d'un point à l'autre d'une même latte suivant qu'on repose au centre ou sur les côtés et les sommiers à lattes sans cadre apparent ; de tels sommiers se distinguent des précédents en ce que les lattes supérieures supportant la literie, reposent en leurs extrémités généralement sur une latte inférieure elle-même bombée, cintrée vers le bas, solidarisée sur un support de sol généralement de manière rigide, ladite lame inférieure étant munie à ses extrémités d'organes de liaison permettant de maintenir dans le même plan vertical la latte supérieure ; bien entendu, le support de sol généralement constitué d'au moins une poutre qui s'étend longitudinalement pour former le sommier constitué d'une succession de modules formés chacun par l'assemblage de deux lattes inférieure et supérieure tel qu'il a été dit ci-dessus, chaque module étant fixé au support de sol parallèlement au précédent dans le plan vertical, les modules étant plus ou moins espacés les uns des autres en fonction du confort que l'on souhaite procurer à l'utilisateur de tels sommiers.

Il entre dans cette dernière catégorie un certain nombre de réalisations antérieures de sommiers à lattes sans cadre qui sont, par exemple, décrites dans la demande de brevet européen EP-A-0 463 916, dans laquelle on propose une solution particulière pour remédier à des déformations insuffisantes du sommier de cette catégorie du fait de ce que les organes de liaison entre lattes supérieures et inférieures ont une rigidité bien trop importante, mais ne permet pas de pallier l'effet extrêmement néfaste du risque de basculement du sommier pendant les sollicitations latérales comme, par exemple, une sortie de lit par son utilisateur ; un autre inconvénient de la solution proposée dans cette demande antérieure résulte de l'inconfort de couchage lorsque l'utilisateur n'est pas tout à fait centré dans l'axe longitudinal du lit ce qui a pour effet immédiat de donner un dévers fâcheux au sommier compte tenu de la structure élastique des modules de base.

On connaît encore une autre réalisation décrite dans la demande européenne EP-A-0 710 459 (document visé à l'article 54(3)CBE) qui tente d'apporter une solution aux inconvénients précités en proposant un sommier à lattes sans cadre, à autocompensation d'un effort vertical appliqué sur l'une des extrémités latérales d'au moins une latte du sommier constitué d'une pluralité de modules comprenant chacun une latte porteuse flexible et bombée vers le haut maintenue transversalement à l'axe longitudinal dudit sommier par le moyen d'un organe de liaison disposé à chaque extrémité desdites lattes, au dessus d'une latte inférieure, dite lattes de réaction qui est solidarisée à un support de sol longitudinal, ce sommier étant prévu pour entraîner automatiquement la création d'une force de réaction entraînant automatiquement la création d'une force de réaction de même direction et de même sens que ledit effort sur l'autre extrémité latérale du sommier de manière à conserver une bonne stabilité horizontale au sommier lors de son utilisation.

Un tel effet est notamment obtenu en solidarisant au support de sol la latte de réaction de chaque module suivant deux points de fixation situés de part et d'autre de l'axe dudit support de manière suffisamment espacée pour agir chacun à la manière d'une articulation pour procurer ensemble à une extrémité latérale une réaction de même direction et de même sens que l'action appliquée à l'autre extrémité de cette latte de réaction.

Selon cette antériorité, la latte de réaction a un profil en I de manière à supporter les efforts d'au moins une latte porteuse d'une part et pour servir d'articulation à un système de fixation au support relativement complexe utilisant la zone centrale du profil ; pour que ce dispositif fonctionne correctement, il faut que la latte de réaction soit nécessairement en un matériau élastique pour permettre le fonctionnement dynamique évoqué ci-dessus. Or, on comprend bien que le profil retenu dans cette antériorité soit particulièrement peu adapté, limitant ainsi le fonctionnement souhaité.. La présente invention vise à remédier à ces inconvénients en proposant un perfectionnement au sommier à lattes sans cadre répondant aux mêmes préoccupations que l'antériorité décrite dans la demande antérieure EP A 0.710.459 (Document visé à l'article 54(3) CBE). A cet égard, ce sommier à lattes sans cadre, constitué d'une pluralité de modules comprenant chacun une latte porteuse flexible et bombée vers le haut maintenue transversalement à l'axe longitudinal dudit sommier par le moyen d'un organe de liaison disposé à chaque extrémité desdites lattes, au-dessus d'une latte inférieure, dite latte de réaction, et ayant une forme générale de cintre normalement symétrique par rapport à l'axe longitudinal du sommier, dont la convexité est tournée vers le sol, la partie sommitale dudit cintre étant aplatie sur une longueur supérieure à la largeur d'un support de sol longitudinal auquel ladite latte de réaction est solidarisée, sans jeu, en deux points disposés de part et d'autre de l'axe longitudinal par l'intermédiaire d'entretoises élastiquement déformables et incompressibles ou très faiblement compressibles, chaque demi-latte de réaction symétrique par rapport à l'axe longitudinal dudit sommier comportant à partir dudit axe :
- un premier tronçon plan horizontal sous lequel on fixe, sans jeu, une entretoise élastiquement déformable et très faiblement compressible,
- un deuxième tronçon plan incliné vers le haut selon un angle aigu avantageusement proche de 37° et normalement inférieur à 45° par rapport à l'horizontale et,
- un troisième tronçon plan sensiblement horizontal s'étendant jusqu'à l'extrémité de la latte avec un léger galbe de concavité tournée vers le haut, sur une longueur variable quoique avantageusement de l'ordre de la moitié du tronçon plan horizontal.

D'autres caractéristiques et avantages ressortiront mieux de la description qui va être donnée d'un exemple de réalisation d'un sommier conforme à l'invention donnée ci-après à titre d'illustration non limitative de l'invention en référence aux dessins annexés sur lesquels :
- la figure 1 est une vue schématique en élévation d'un module unitaire équipant les sommiers selon l'invention montrant la cinématique des déformations résultant de sollicitations latérales,
- la figure 2 représente selon une vue en élévation un module unitaire équipant les sommiers conformes à l'invention,
- la figure 3 est une vue identique à la figure 2 sur laquelle on a représenté tous les détails de construction de la latte de réaction y compris sa constitution en lames contrecollées représentées à plus grande échelle, dans une vue arrachée ; de même, on a représenté le système de fixation de la latte de réaction par entretoise déformable détaillée à plus grande échelle dans une vue arrachée,
- la figure 4 est une vue en perspective d'une module double entrant dans la fabrication d'une variante de sommier conforme à l'invention,
- la figure 5 représente en élévation une forme préférée d'un organe de liaison entre la latte inférieure de réaction et la latte support pour constituer un module unitaire tel qu'en figure 2,
- la figure 6 est une vue analogue à la figure 5 selon une représentation externe transversale de l'organe de liaison,
- la figure 7 représente une autre variante d'un organe double de liaison des lattes support par rapport aux lattes inférieures de réaction représenté selon une vue externe transversale par rapport à l'axe du sommier,
- la figure 8 est une représentation en vue de dessus de l'organe représenté sur la figure 7.

La présente invention concerne un sommier à latte sans cadre comportant une pluralité de modules 2 disposés verticalement et parallèlement à eux-mêmes selon l'axe longitudinal du sommier, en étant fixés sur un support de sol habituellement constitué soit d'une poutre centrale maintenant en chacune de ses extrémités la tête et le pied du lit, soit de deux poutres 31, 32 longitudinales, disposées parallèlement à elles-mêmes le long de l'axe longitudinal du sommier.

Chaque module 2 est constitué d'une latte supérieure, dite latte porteuse 4, classiquement obtenue par empilage d'un nombre déterminé de lames de bois, par exemple du hêtre, de telle manière que ladite lame porteuse 4 présente naturellement un cintrage plus ou moins prononcé pour former la partie supérieure du sommier à lattes recevant ultérieurement la literie ; bien entendu, la latte porteuse 4 est disposée bombée vers le haut de telle façon que ses deux extrémités latérales 41 viennent dans l'emboîture supérieure 61 d'un organe ou rotule de liaison 6 recevant dans ses emboîtures inférieures 62 les extrémités 71 d'une latte inférieure - dite latte de réaction 7 - munie d'au moins deux trous 8 pour la fixation d'entretoises élastiques 9 en principe déformables et non compressibles ou très faiblement compressibles, assurant la solidarisation du module 2 au support de sol.

Conformément à cette structure générale du sommier, le procédé selon l'invention qui consiste, comme on l'a dit, à obtenir un déplacement vertical d'un module du sommier sur l'une de ses extrémités de même sens et de même direction que celui qu'il subit à l'autre extrémité dans une sollicitation verticale, est détaillé sur la représentation schématique de la figure 1 :

Lorsqu'une sollicitation verticale A, par exemple lorsque l'utilisateur s'assoie sur le bord du lit, tend à faire baisser l'extrémité droite du module de la figure 1, celui-ci suit alors la forme représentée en traits mixtes-fins sur la même figure 1 ; en effet, lorsque la rotule 6 (à droite) descend, le mouvement entraîne un pivotement de la latte de réaction 7 sur l'entretoise 9 au niveau du point 8 qui est fixe, car la latte 7 n'a pas d'autre possibilité du fait qu'elle est montée sur l'entretoise 9 sans jeu ; on comprend bien que le point 8 se comporte comme un emboîtement double ; en pratique, le pivotement de la latte 7 en 8 ne se fait pas sur un axe virtuel, ce qui oblige à prévoir, dans la rotation de la latte 7 un mouvement de flexion de l'entretoise 9 sur sa fixation 90 au support de sol 32 ; ceci est représenté sur la figure 1 par la flèche *r1*.

Bien entendu, et comme il sera décrit après, la flexion de l'entretoise 9 sera avantageusement obtenue par déformation élastique du corps 91 de ladite entretoise (figure 3).

Il est clair que par réaction à ce premier mouvement, la partie centrale inférieure de la latte 7 va se tendre vers le haut comme représenté par f1 et f2 sur la figure 1 ; la force f1 créera à son tour un pivotement au point 8' et une flexion de l'entretoise 9' par rapport à sa fixation 90' au support de sol 31. De ce deuxième mouvement, résulte un affaissement B de l'extrémité gauche du module, c'est-à-dire dans la même direction et dans le même sens que l'extrémité droite ayant donné naissance au mouvement.

On comprend maintenant que la cinématique générale du module dépend de quantité de facteurs qui vont maintenant être précisés.

Selon une caractéristique essentielle de l'invention, les deux entretoises 9, conformément à la représentation en figure 3 sont constituées d'un corps 91 avantageusement cylindrique ou encore tronconique, obtenu dans un matériau du genre élastomère incompressible ou très faiblement compressible, lui conférant une bonne stabilité aux pressions verticales, ainsi qu'une bonne capacité de déformation élastique aux sollicitations transversales ; bien entendu, la taille du corps élastique 91 est étroitement liée au type de sommier que l'on veut réaliser et l'homme de l'art sait parfaitement adapter les dimensions de cet élément qui en pratique est utilisé comme un simple "silent bloc". De chacune des bases 92 et 93 du corps 91 émerge dans son axe vertical une tige normalement filetée 94 vers le haut, 95 vers le bas. La tige filetée supérieure 94 est destinée à traverser chaque latte 8 de réaction 7 qui viendra par sa face inférieure en appui sur la base supérieure 92 du corps 91 sur laquelle elle sera maintenue par un écrou 941. La tige filetée inférieure 95 émergeant de la base inférieure 93 du corps 91 sera, par exemple, du type d'une vis ou similaire qui viendra solidariser l'ensemble au support de sol par une opération simple de vissage ou autre type de fixation que saura adapter l'homme de l'art. Bien entendu, les deux tiges filetées 94, 95 comportent chacune une tête prise par surmoulage dans le corps 91 au moment de sa fabrication.

Conformément à la figure 3, on décrira maintenant la forme particulière et caractéristique de l'invention, d'une latte de réaction 7 équipant chaque module 2.

Chaque latte de réaction 7 étant symétrique par rapport à l'axe vertical Z Z', chaque demi-latte de réaction 7 comprend à partir de l'axe Z Z' :
- un premier tronçon plan horizontal 74 de longueur suffisante pour recevoir, au moyen d'au moins un perçage 8, la tige filetée supérieure 94 de l'entretoise élastique 9 qui peut ainsi être solidarisé sans jeu par contre-serrage, au moyen de l'écrou 941, de la face inférieure dudit tronçon 74 sur la face supérieure 92 de l'entretoise 9,
- un deuxième tronçon 73 incliné par rapport à l'horizontale d'un angle α inférieur à 45°, quoique préférentiellement égal à 37°, créant ainsi un bras de levier important dans la cinématique du déplacement que l'on a décrit plus haut, mais aussi un dégagement permettant à la latte porteuse 4, un meilleur débattement et donc une souplesse accrue,
- un troisième et dernier tronçon d'extrémité 72 dont la longueur doit être réglée par l'homme de l'art en fonction des dimensions finales du sommier que l'on souhaite ; ce troisième tronçon plan et sensiblement horizontal s'étend jusqu'à l'extrémité 71 de la latte 7 avec un léger galbe de concavité tournée vers le haut sur une longueur réellement variable en fonction du sommier souhaité mais avantageusement de l'ordre de la moitié de la partie plane horizontale 74.

Selon une autre caractéristique importante de l'invention, la disposition du trou 8 permettant de fixer l'entretoise 9 à chaque demi-latte de réaction 7 peut être avantageusement déplacée tout le long de la partie plane horizontale 74 soit à l'origine, soit plus tard, en prévoyant plusieurs trous 8 sur le tronçon 74 de la latte 7 ; on comprend bien que, dans ces conditions, ce déplacement de l'entretoise 9 par rapport à l'axe de symétrie du sommier procurera plus ou moins de souplesse audit sommier notamment lors de sollicitations latérales.

Une autre caractéristique importante de l'invention est encore représentée en figure 3 montrant une vue arrachée et agrandie l'épaisseur de la latte de réaction 7. Selon cette représentation, on voit bien que la latte 7 est, en fait, un multiplis, par exemple de hêtre, comportant un nombre déterminé de lames généralement égal à 6 ; conformément au procédé qui sera développé par la suite, il est prévu de réaliser des lattes de réaction 7 comportant un nombre variable de lames compris entre 6 et 10 par exemple, procurant une rigidité ajustable.

Il est bien évident que l'on pourrait facilement remplacer les multiplis de hêtre par des fibres de synthèse, sans modifier la portée de l'invention.

Conformément aux figures 5 et 6, on décrira maintenant les organes de liaison 6 entre les lattes de réaction 7 et les lattes porteuses 4.

On connaît bien ces dispositifs de liaison du type rotule entre lame supérieure et inférieure d'un sommier à lattes sans cadre qui doivent avoir chacune un mouvement relatif propre tout en bénéficiant chacune des caractéristiques de souplesse de l'autre. Il est donc extrêmement avantageux de prévoir des rotules d'extrémité susceptibles de maintenir fermement les lattes porteuses 4 tout en leur autorisant un certain mouvement vertical excluant ainsi toute fixation rigide avec les lames inférieures qui doivent elles-mêmes se mouvoir sans être bridées par les lattes porteuses supérieures. Ce problème a d'ailleurs fait l'objet de nombreux commentaires dans la littérature et particulièrement dans les brevets antérieurs déjà cités.

Selon une caractéristique essentielle de l'invention et conformément aux figures 5 et 6, il est prévu de lier les lattes porteuses 4 aux lattes de réaction 7 par des rotules 6 prévues pour recevoir dans une emboîture supérieure 61 l'extrémité 41 des lattes porteuses 4 et dans une emboîture inférieure 62 l'extrémité 71 des lattes de réaction 7, lesdites emboîtures 61, 62 étant solidarisées entre elles par un élément intermédiaire 63 semi-rigide, par exemple un cylindre à section elliptique d'axe sensiblement parallèle aux axes des emboîtures supérieures et inférieures ; l'élément 63 peut d'ailleurs comporter, sans que cela soit une obligation, une toile de fermeture 64 de préférence sur sa base externe, cette toile 64 venant renforcer l'effet de rappel lors de pressions antagonistes entre les extrémités des lattes supérieures et inférieures.

Selon une caractéristique remarquable de l'invention, l'emboîture inférieure 62 des rotules 6 est plus longue que l'emboîture supérieure 61 ; il a été, en effet, constaté que selon cette forme particulière et originale des rotules 6, les dangers de déboîtement de l'une ou l'autre des lattes inférieures ou supérieures sont quasiment nuls, tout en laissant une autonomie maximale de débattement pour chacune des lattes 4 et 7.

Selon enfin une dernière caractéristique originale liée aux rotules 6, on a prévu de disposer sur la face supérieure plan des emboîtures supérieures 61, des crantages 10 à faces saillantes droites et gauches permettant de maintenir la literie posée dans le sens longitudinal sur les lattes porteuses 4 du sommier.

Conformément aux figures 7 et 8, il sera maintenant décrit une variante d'exécution de la rotule 6 caractérisée en ce qu'on lie ensemble au moins deux rotules 6 par deux toiles 11 et 12 semi-rigides réunissant respectivement les emboîtures supérieures 61 et les emboîtures inférieures 62 ; préférentiellement, les toiles de liaison 11 et 12 obtenues directement de moulage dans la même matière que les rotules 6 présentent un léger bombé respectivement pour la toile 11 vers le haut, pour la toile 12 vers le bas ; l'épaisseur de ces toiles 11 et 12 est telle que les deux rotules ainsi attachées peuvent facilement se décaler parallèlement l'une par rapport à l'autre dans le plan vertical et dans une certaine mesure, l'une vers l'autre ; naturellement, le second déplacement est beaucoup plus difficile dans la mesure où il doit rester exceptionnel.

Selon une caractéristique secondaire des rotules doubles conformes à la figure 7, on observera que dans le déplacement vertical d'une rotule par rapport à l'autre, chacune d'entre elles est maintenue dans sa position horizontale quel que soit le décalage observé. Ceci est particulièrement intéressant car dans ces mouvements, la partie supérieure maintenant la literie conserve sur chaque module un maximum de planéité.

Bien entendu, les rotules 6 qu'elles soient simples ou doubles ou multiples sont, en principe, obtenues d'une seule pièce par moulage dans une matière plastique ou en caoutchouc de telle manière que tous les organes appelés à se déformer tel que l'élément intermédiaire elliptique 64 ou encore les toiles 11 et 12 puissent, en effet, se déformer de manière réversible et selon des cycles souvent répétés.

L'invention concerne aussi les ensembles constitués d'une pluralité de modules disposés verticalement côte à côte parallèlement entre eux, chacun des modules pouvant être agencé conformément à l'une quelconque des caractéristiques décrites précédemment pour adapter sa rigidité propre. De cette manière, l'invention permet d'obtenir des sommiers dont la rigidité peut être variable depuis les pieds jusqu'à la tête. A cet égard, on se rappellera que l'on peut adapter la rigidité de chaque module en modifiant le nombre de lames contrecollées formant les lattes de réaction et/ou les lattes porteuses ; on peut encore modifier la rigidité latérale du sommier ainsi obtenu en jouant sur l'écartement des fixations des modules 2 sur le support de sol, en décalant symétriquement ou non les entretoises 9 par rapport à l'axe longitudinal du sommier (voir figure 3) ; on peut encore jouer sur la qualité des lattes elles-mêmes qui peuvent être en multiplis de hêtre ou en un matériau de synthèse ou analogue...

Enfin, l'invention concerne un procédé particulier de réalisation de sommier à lattes sans cadre parfaitement adapté à la morphologie particulière d'un utilisateur, ce procédé étant caractérisé en ce qu'après avoir relevé le diagramme des pressions d'appui dudit utilisateur en position allongée ou préférée par celui-ci, on dispose successivement et côte à côte des modules transversaux dont la rigidité est réglée selon une ou plusieurs des méthodes décrites précédemment.

## Revendications

1. Sommier à lattes sans cadre, constitué d'un support de sol longitudinal et d'une pluralité de modules (2) comprenant chacun une latte porteuse (4) flexible et bombée vers le haut maintenue transversalement à l'axe longitudinal dudit sommier par le moyen d'un organe de liaison (6) disposé à chaque extrémité (41) desdites lattes (4), au-dessus d'une latte inférieure, dite latte de réaction (7), et ayant une forme générale de cintre normalement symétrique par rapport à l'axe longitudinal du sommier, dont la convexité est tournée vers le sol, la partie sommitale de ladite latte de réactien (7) étant aplatie sur une longueur supérieure à la largeur d'un support de sol longitudinal auquel ladite latte de réaction (7) est solidarisée, sans jeu, en deux points (8) disposés de part et d'autre de l'axe longitudinal par l'intermédiaire d'entretoises (9) élastiquement déformables et incompressibles ou très faiblement compressibles, chaque demi-latte de réaction (7) symétrique par rapport à l'axe longitudinal dudit sommier comportante à partir dudit axe :
- un premier tronçon (74) plan horizontal sous lequel on fixe, sans jeu, une entretoise (9) élastiquement déformable et très faiblement compressible,
- un deuxième tronçon (73) plan incliné vers le haut selon un angle aigu avantageusement proche de 37° et normalement inférieur à 45° par rapport à l'horizontale et,
- un troisième tronçon (72) plan sensiblement horizontal s'étendant jusqu'à l'extrémité (71) de la latte de réaction (7) avec un léger galbe de concavité tournée vers le haut, sur une longueur variable quoique avantageusement de l'ordre de la moitié du tronçon plan horizontal (74).

2. Sommier selon la revendication 1 ***caractérisé en ce que*** le trou de fixation (8) de chaque entretoise (9) peut être déplacé le long du premier tronçon plan horizontal (74), symétriquement ou non par rapport à l'axe longitudinal du sommier avec l'autre entretoise (9), dans le but d'obtenir un réglage de souplesse et/ou de réaction à toute sollicitation d'extrémité par l'utilisateur.

3. Sommier selon l'une quelconque des revendicationsprécédentes ***caractérisé en ce que*** les entretoises sont du type comprenant un corps (91) avantageusement cylindrique ou tronconique obtenu dans un matériau du genre élastomère faiblement compressible d'où émerge à chacune de ses bases (92), (93), une tige (94), (95) normalement filetée, chaque tige étant autonome de l'autre et comportant une tête de fixation surmoulée dans ledit corps.

4. Sommier selon l'une quelconque des revendications précédentes ***caractérisé en ce que*** l'organe de liaison (6) entre une latte de réaction (7) et une latte porteuse (4) comprend deux emboîtures (61), (62) verticalement superposées dans lesquelles s'emboîtent juste une extrémité (41) de la latte porteuse (4) dans celle du haut, une extrémité (71) de la latte de réaction dans celle du dessous, lesdites emboîtures étant solidarisées entre elles par un élément intermédiaire (63) semi-rigide, par exemple un cylindre à section elliptique d'axe perpendiculaire à l'axe longitudinal du sommier, pouvant comporter ou non une toile de fermeture 64 sur sa base externe, plusieurs crampons (10) droits et gauches étant avantageusement disposés sur la face. supérieure plane de l'emboîture supérieure (61) pour pouvoir maintenir une literie.

5. Sommier selon la revendication précédente ***caractérisé en ce que*** l'emboîture inférieure d'emboîtement de la latte de réaction est plus longue que l'emboîture supérieure.

6. Sommier selon l'une ou l'autre des revendications 4 ou 5 ***caractérisé en ce qu***'au moins deux organes de liaison (6) peuvent être maintenus ensemble côte à côte, par une première toile semi-rigide (11) rejoignant les deux emboîtures supérieures (61) et une deuxième toile semi-rigide (12), les deux emboîtures inférieures (62) procurant ainsi à chaque organe de liaison une mobilité verticale tout en limitant les effets néfastes de rotation transversale de chaque module (2).

7. Sommier selon l'une quelconque des revendications 4, 5 ou 6 ***caractérisé en ce que*** l'organe de liaison (6) qui concerne un ou plusieurs modules (2) est réalisé en un matériau semi-rigide, quoique déformable, par exemple en caoutchouc de synthèse ou en plastique et il est obtenu préférentiellement en un seul bloc par moulage injection ou analogue.

8. Sommier selon l'une quelconque des revendications précédentes ***caractérisé en ce que*** l'épaisseur des lattes de réaction (7) peut être adaptée module par module en utilisant des lattes comportant un nombre prédéterminé de lames entrecollées, par exemple en hêtre ou en fibres de synthèse.

9. Sommier selon l'une quelconque des revendications précédentes ***caractérisé en ce que*** l'épaisseur d'une latte porteuse (4) peut être adaptée module par module en utilisant des lattes comportant un nombre prédéterminé de lames entrecollées, par exemple en hêtre ou en fibre de synthèse.

10. Procédé de réalisation d'un sommier à lattes sans cadre conforme à l'une quelconque des revendications précédentes, constitué d'une pluralité de modules transversaux (2) solidarisés perpendiculairement à un support de sol (31,32), ledit sommier étant adapté à la morphologie d'un utilisateur particulier connaissant son diagramme des pressions d'appui en position allongée ou préférée, ***caractérisé en* ce qu'**on dispose successivement et côte à côte, les modules transversaux (2) en adaptant leur rigidité pouvant être réglée selon une ou plusieurs des méthodes suivantes :
- soit en modifiant le nombre de lames entrecollées formant les lattes de réaction et/ou les lattes porteuses,
- soit en jouant sur l'écartement des fixations des modules transversaux sur le support de sol, en décalant symétriquement ou non les entretoises par rapport à l'axe longitudinal du sommier,
- soit en jouant sur la qualité des lattes qui peuvent être en multiplis de hêtre ou en un matériau de synthèse.

## Patentansprüche

1. Rahmenloser Lattenrost, bestehend aus einer längs verlaufenden Bodenauflage und einer Mehrzahl von Modulen (2), die jeweils eine flexible und nach oben gewölbte Traglatte (4) umfassen, welche mit Hilfe eines an jedem Ende (41) der besagten Latten (4) angeordneten Verbindungsorgans (6) quer zur Längsachse des besagten Rostes gehalten wird, über einer unteren Latte, Gegendrucklatte (7) genannt und mit einer allgemeinen Form eines normalerweise in Bezug zur Längsachse des Rostes symmetrischen Bogens, dessen Konvexität zum Boden hin gerichtet ist, wobei der Scheitelteil der besagten Gegendrucklatte (7) auf einer Länge abgeflacht ist, die größer ist als die Breite von einer längs verlaufenden Bodenauflage, mit der die besagte Gegendrucklatte (7) an zwei beiderseits der Längsachse angeordneten Punkten (8) ohne Spiel mittels elastisch verformbarer und inkompressibler oder sehr schwach kompressibler Abstandhalter (9) fest verbunden ist, wobei jede in Bezug zur Längsachse des besagten Rostes symmetrische halbe Gegendrucklatte (7) von der Achse ausgehend aufweist:
- ein erstes, ebenes, horizontales Teilstück (74), auf dem man einen elastisch verformbaren und sehr schwach kompressiblen Abstandhalter (9) ohne Spiel befestigt,
- ein zweites, ebenes Teilstück (73), das unter einem vorteilhafterweise nahe bei 37° und normalerweise unter 45° liegenden spitzen Winkel in Bezug zur Horizontalen nach oben geneigt ist, und
- ein drittes, ebenes, im Wesentlichen horizontales Teilstück (72), das sich auf einer veränderlichen, jedoch vorteilhafterweise in der Größenordnung der Hälfte des ebenen horizontalen Teilstücks (74) liegenden Länge mit einer leichten Kontur einer nach oben gewandten Konkavität bis zum Ende (71) der Gegendrucklatte (7) erstreckt.

2. Rost nach Anspruch 1, ***dadurch gekennzeichnet, dass*** das Befestigungsloch (8) jedes Abstandhalters (9) entlang des ersten, ebenen, horizontalen Teilstücks (74) versetzt werden kann, in Bezug zur Längsachse des Rostes mit dem anderen Abstandhalter (9) symmetrisch, oder nicht, mit dem Ziel, für jede Endbelastung durch den Benutzer eine Einstellung der Nachgiebigkeit und/oder des Gegendrucks zu erhalten.

3. Rost nach einem der vorangehenden Ansprüche, ***dadurch gekennzeichnet, dass*** die Abstandhalter von derjenigen Art sind, die einen vorteilhafterweise zylindrischen oder kegelstumpfförmigen, aus einem Material von der Art eines schwach kompressiblen Elastomers erhaltenen Körper (91) umfassen, aus dem an jeder seiner Grundflächen (92), (93) eine Stange (94), (95), normalerweise mit Gewinde, austritt, wobei jede Stange von der anderen unabhängig ist und in dem besagten Körper einen angeformten Befestigungskopf aufweist.

4. Rost nach einem der vorangehenden Ansprüche, ***dadurch gekennzeichnet, dass*** das Verbindungsorgan (6) zwischen einer Gegendrucklatte (7) und einer Traglatte (4) zwei vertikal übereinander liegende Einsteckverbindungen (61), (62) umfasst, in die passend ein Ende (41) der Traglatte (4) in diejenige auf der Oberseite und ein Ende (71) der Gegendrucklatte (7) in diejenige auf der Unterseite eingreift, wobei die besagten Einsteckverbindungen untereinander durch ein halbstarres Zwischenelement (63) fest verbunden sind, zum Beispiel ein Gehäuse mit elliptischem Querschnitt mit einer zur Längsachse des Rostes senkrechten Achse, das auf seiner äußeren Grundfläche ein Verschlusstuch (64) aufweisen kann, oder nicht, wobei vorteilhafterweise mehrere rechte und linke Halteklammern (10) auf der ebenen Oberseite der oberen Einsteckverbindung (61) angeordnet sind, um ein Bettzeug halten zu können.

5. Rost nach dem vorangehenden Anspruch, ***dadurch gekennzeichnet, dass*** die untere Einsteckverbindung für den Eingriff der Gegendrucklatte länger ist als die obere Einsteckverbindung.

6. Rost nach einem der Ansprüche 4 oder 5, ***dadurch gekennzeichnet, dass*** mindestens zwei Verbindungsorgane (6) mittels eines ersten halbstarren Tuchs (11), welches die beiden oberen Einsteckverbindungen (61) miteinander verbindet, und eines zweiten halbstarren Tuchs (12) nebeneinander zusammengehalten werden können, wobei die beiden unteren Einsteckverbindungen (62) somit jedem Verbindungsorgan eine Vertikalbeweglichkeit verleihen, wobei die nachteiligen Auswirkungen einer Querdrehung jedes Moduls (2) begrenzt werden.

7. Rost nach einem der vorangehenden Ansprüche 4, 5 oder 6, ***dadurch gekennzeichnet, dass*** das Verbindungsorgan (6), was ein oder mehrere Module (2) betrifft, aus einem halbstarren aber trotzdem verformbaren Material hergestellt ist, zum Beispiel aus Synthesekautschuk oder aus Kunststoff, und dass man es vorzugsweise in einem einzigen Block durch Spritzgießen oder dergleichen erhält.

8. Rost nach einem der vorangehenden Ansprüche, ***dadurch gekennzeichnet, dass*** die Dicke der Gegendrucklatten (7) Modul um Modul angepasst werden kann, wobei man Latten verwendet, die eine vorbestimmte Anzahl von miteinander verleimten Schichten, zum Beispiel aus Buche oder aus Kunstfasern, aufweisen.

9. Rost nach einem der vorangehenden Ansprüche, ***dadurch gekennzeichnet, dass*** die Dicke einer Traglatte (4) Modul um Modul angepasst werden kann, wobei man Latten verwendet, die eine vorbestimmte Anzahl von miteinander verleimten Schichten, zum Beispiel aus Buche oder aus Kunstfasern, aufweisen.

10. Verfahren zur Herstellung eines rahmenlosen Lattenrostes nach einem der vorangehenden Ansprüche, bestehend aus einer Mehrzahl von quer verlaufenden Modulen (2), die senkrecht fest mit einer Bodenauflage (31, 32) verbunden sind, wobei der besagte Rost an die Morphologie eines bestimmten Benutzers in Kenntnis seines Abstützdruckdiagramms in ausgestreckter oder bevorzugter Lage angepasst wird, ***dadurch gekennzeichnet*, *dass*** man die quer verlaufenden Module (2) nacheinander und nebeneinander anordnet, wobei man ihre Steifigkeit anpasst, die nach einer der nachfolgenden Methoden eingestellt werden kann:
- entweder indem man die Anzahl der miteinander verleimten Schichten verändert, welche die Gegendrucklatten und/oder die Traglatten bilden,
- oder indem man am Abstand der Befestigungen der quer verlaufenden Module auf der Bodenauflage spielt, indem man die Abstandhalter in Bezug zur Längsachse des Rostes symmetrisch, oder nicht, verschiebt,
- oder indem man an der Qualität der Latten spielt, die aus Mehrlagensperrholz aus Buche oder aus einem synthetischen Material sein können.

## Claims

1. Frameless, slat-type mattress (bed base), constituted by a longitudinal floor support and a plurality of modules (2) each comprising a flexible, upwardly convex bearing slat (4) maintained transversely to the longitudinal axis of said bed base by means of a connecting member (6) disposed at each end (41) of said slats (4), above a lower slat, called reaction slat (7), and having the general shape of an arch normally symmetrical with respect to the longitudinal axis of the bed base, whose convexity faces the floor, the apical part of said reaction slat (7) being flattened over a length greater than the width of a longitudinal floor support to which said reaction slat (7) is connected, without clearance, at two points (8) disposed on either side of the longitudinal axis via elastically deformable and incompressible, or very slightly compressible, ties (9), each reaction half-slat (7) symmetrical with respect to the longitudinal axis of said bed base comprising, from said axis:
- a first, horizontal, plane portion (74) beneath which is fixed, without clearance, an elastically deformable and very slightly compressible tie (9),
- a second, plane portion (73) inclined upwardly at an acute angle advantageously close to 37° and normally less than 45° with respect to the horizontal, and
- a third, substantially horizontal, plane portion (72) extending up to the end (71) of the reaction slat (7) with a slight, upwardly turned concave form over a length which is variable although advantageously of the order of half the horizontal plane portion (74).

2. Bed base according to Claim 1, **characterized in that** the hole (8) for fixing each tie (9) may be displaced along the first horizontal plane portion (74), symmetrically or not with respect to the longitudinal axis of the bed base with the other tie (9), for the purpose of obtaining an adjustment of suppleness and/or of reaction to any end stress by the user.

3. Bed base according to either one of the preceding Claims, **characterized in that** the ties are of the type comprising an advantageously cylindrical or truncated body (91) obtained from a material of the slightly compressible elastomeric type, from which there emerges at each of its bases (92), (93), a normally threaded rod (94), (95), each rod being independent of the other and comprising a head for fixation overmoulded in said body.

4. Bed base according to any one of the preceding Claims, **characterized in that** the connecting member (6) between a reaction slat (7) and a bearing slat (4) comprises two vertically superposed rebates (61), (62) in which there just fit an end (41) of the bearing slat (4) in the top one, an end (71) of the reaction slat in the bottom one, said rebates being joined together by a semi-rigid intermediate element (63), for example a cylinder of elliptic cross-section of axis perpendicular to the longitudinal axis of the bed base, which may or may not comprise a closure sheet 64 on its outer base, a plurality of right- and left-hand cramps (10) being advantageously arranged on the plane upper face of the upper rebate (61) in order to be able to hold bedding.

5. Bed base according to the preceding Claim, **characterized in that** the lower rebate for fitting the reaction slat is longer than the upper rebate.

6. Bed base according to one or the other of Claims 4 or 5, **characterized in that** at least two connecting members (6) may be maintained together side by side, by a first semi-rigid sheet (11) joining the two upper rebates (61) and a second semi-rigid sheet (12), the two lower rebates (62) thus procuring for each connecting member a vertical mobility while limiting the detrimental effects of transverse rotation of each module (2).

7. Bed base according to any one of Claims 4, 5 or 6, **characterized in that** the connecting member (6) which concerns one or more modules (2) is made of a semi-rigid, although deformable material, for example synthetic rubber or plastics material and it is preferably obtained in one piece by injection moulding or the like.

8. Bed base according to any one of the preceding Claims, **characterized in that** the thickness of the reaction slats (7) may be adapted module by module by using slats comprising a predetermined number of glued together strips, for example made of beech or synthetic fibers.

9. Bed base according to any one of the preceding Claims, **characterized in that** the thickness of a bearing slat (4) may be adapted module by module by using slats comprising a predetermined number of glued together strips, for example made of beech or synthetic fibers.

10. Method for making a frameless, slat-type mattress (bed base) according to any one of the preceding Claims, constituted by a plurality of transverse modules (2) connected perpendicularly to a floor support (31, 32), said bed base being adapted to the morphology of an individual user knowing his/her diagram of bearing pressures in recumbent or preferred position, **characterized in that** the transverse modules (2) are arranged successively and side by side, adapting their rigidity which may be adjusted in accordance with one or more of the following methods:
- either by modifying the number of glued together strips forming the reaction slats and/or the bearing slats,
- or by playing on the spaced apart relationship of the fixations of the transverse modules on the floor support, by offsetting, symmetrically or not, the ties with respect to the longitudinal axis of the bed base,
- or by playing on the quality of the slats which may be made of beech multi-plies or of a synthetic material.
